# FASCICULE DE BREVET EUROPEEN

(11) **EP 0 079 278 B1**
(45) Date de publication et mention de la délivrance du brevet: **26.02.1986**
(21) Numéro de dépôt: 82402028.3
(22) Date de dépôt: 04.11.1982
(51) Int. Cl.: E06B 1/32, E06B 9/04, E06B 7/14

(54) **Fermeture pour croisée permettant l'écoulement de l'eau d'infiltration et fermeture pour croisée comportant un tel profilé**
Fenster- oder Türrahmen mit Abflussmöglichkeit für Wasser
Window- or door-flame with means for draining water

(30) Priorité: 06.11.1981 FR 8120809
(43) Date de publication de la demande: 18.05.1983
(73) Titulaire: SAFERM, F-85300 Challans (FR)
(72) Inventeur: Ordronneau, Jean-Paul, F-85300 Challans (FR)
(74) Mandataire: Derambure, Christian

## Description

### FERMETURE POUR CROISEE PERMETTANT L'ECOULEMENT DE L'EAU D'INFILTRATION

L'invention concerne une fermeture pour croisée selon le préambule de la revendication 1.

On connaît déjà de nombreuses formes d'execution de fermetures pour croisées (portes ou fenetres) comportant un châssis dormant constitue de deux montants verticaux et de deux traverses respectivement basse et haute; un ouvrant interieur constituant une fenetre; et éventuellement un ouvrant extérieur constituant un volet. On connait aussi des fermetures de ce type spécialement adpatées à une maçonnerie isolée par l'extérieur et plus particulièrement à un ouvrant intérieur realisé en bois et coopérant avec des éléments de châssis dormant, eux aussi réalisés en bois (FR-A- 1550 772 ou DE-A-2 522 112).

L'invention vise à proposer une fermeture permettant l'écoulement de l'eau d'infiltration et elle propose à cet effet une fermeture pour croisée dans laquelle les montants et la traverse haute comportent des moyens de recueil, canalisation et circulation de l'eau d'infiltration à la jonction du châssis et du parement ainsi que des moyens d'évacuation de cette eau d'infiltration appartenant à la traverse basse.

Selon un mode de réalisation l'ouvrant exterieur, dans sa position de fermeture, est associés de façon au moins substantiellement hermétique à l'air avec les montants verticaux à la traverse haute du châssis dormant et de façon non hermétique à l'air mais à passage d'air limite avec la traverse basse dudit chàssis dormant.

La fermeture selon l'invention comporte également un profilé ayant en section droite transversale une forme générale de double U.

Selon d'autres caractéristiques de l'invention, la fermeture comporte une barrière d'étanchéité pour l'eau d'infiltration en vue d'éviter que celle-ci ne mouille par capillarité le matériau constituant 1' épaisseur de la croisée; des moyens d'appui de l'ouvrant extérieur; des moyens de fixation d'un joint d' étanchéité entre l'ouvrant extérieur et le chàssis.

L'invention permet donc de réaliser une fermeture spécialement adaptée à une croisée ménagée dans un panneau isolé par l'extérieur. L'isolation thermique pour la fermeture proprement dite est réalisée tant au niveau de l'ouvrant intérieur qu'au niveau de l'ouvrant extérieur, grâce à la liaison semi-hermétique existant entre l'ouvrant extéricur et le châssis. Une telle fermeture permet un bon recueil et une excellente évacuation de l'eau d'infiltration à la jonction châssis-pourtour extérieur de croisée. De ce fait, ce pourtour extérieur de croisée qui, sur sa face externe peut être constitué par un parement, n'a pas à être impérativement relié de façon étanche au châssis dormant. Entre ce parement et la maçonnerie proprement dite l'élément de rigidité peut être placé un isolant qui, du fait de la présence d'une barriere d'étanchéité, ne risque pas d'être mouillé par cet élément d'infiltration.

Ces résultats sont obtenus en utilisant, tant pour la traverse haute que pour les montants, le même élément profilé, avec les avantages inhérents. Les autres caractéristiques de l'invention résulteront de la description qui suivra en référence aux dessins annexés dans lesquels:
- la figure 1 est une vue schématique, partielle, en coupe par un plan vertical, d'une fermeture suivant l'invention associée à une croisée.
- la figure 2 est une vue schématique, en coupe par un plan horizontal d'une fermeture suivant l'invention associée à une croisée, au droit d'un montant.
- la figure 3 est une vue du profilé suivant l'invention.
- la figure 4 est une vue schématique, partielle, en perspective montrant l'association dcs profilés constituant la traverse haute et un montant du châssis.
- la figure 5 est une vue d'une autre forme de réalisation du profilé selon l'invention.
- la figure 6 est une vue en coupe selon la ligne VI-VI du profilé de la figure 5.
- la figure 7 est une vue schématique de l'association du profilé de l'invention et du parement.

L'invention concerne une fermeture 1 pour croisée 2 ménagée dans un panneau 3.

La fermeture 1 est préférentiellement une fenetre mais peut également être une porte ou un châssis fixe.

Le panneau 3 comporte, vers l'intérieur 1 une maçonnerie 4 et, vers l'extérieur E, un parement 5 ou similaire. Entre la maçonnerie 4 et le parement 5 est placé un matériau d'isolation thermique 6.

La fenêtre 1 comporte un châssis dormant 7, associés rigidement à la maçonnerie 4 par des organes d'ancrage 8, un ouvrant intérieur 9 constituant une fenêtre et un ouvrant extérieur 10 constituant un volet.

L'ouvrant intérieur 9 et l'ouvrant extérieur 10 sont mobiles par rapport au châssis dormant 7, par exemple à pivotement autour d'axes verticaux, au moyen de charnieres 11a, 11b.

Le plan principal de l'ouvrant intêrieur 9 est par exemple décalé vers l'extérieur par rapport au plan intérieur de la maçonnerie 4 ou d'un parement 4a de celle-ci. Par exemple le plan principal de l'ouvrant intérieur 9 est placé sensiblement au milieu de la maçonnerie 4.

Le plan principal de l'ouvrant extérieur 10 est par exemple voisin, notamment confondu, avec le plan du parement 5.

Les ouvrants intérieur 9 et extérieur 10 sont donc éartés l'un de l'autre par une lame d'air 12.

L'ouvrant intérieur 9 et l'ouvrant extérieur 10 sont de tous types appropriés, à la portée de l'homme de métier et ne font pas en soi partie de l'invention. Préférentiellement, l'ouvrant intérieur 9 comporte un cadre, par exemple en bois, supportant un vitrage par exemple double. L'ouvrant extérieur 10 présente par exemple la forme d'un panneau rigide plein.

Le châssis 7 est constitué de deux montants verticaux paralleles tel que 13, d'une traverse haute 14 et d'une traverse basse 15, toutes deux horizontales et parallèles entre elles.

L'ouvrant extérieur 10, dans sa position de fermeture (tel qu'illustré sur les figures) est associé de façon au moins substantiellement hermétique à l'air avec les montants 13 et avec la traverse haute 14. Par contre, l'ouvrant extérieur 10 est associé de façon non hormétique à l'air avec la traverse basse 15, en laissant subsister entre eux un passage d'air limité 16, cette disposition est telle que la lame d'air 12 est en communication avec l'extérieur E via le passage 16 mais uniquement via ce passage. Il s'ensuit l'équilibre des pressiors de l'air entre l'extérieur E et la lame d'air 12. L'ouvrant intérieur 9 reçoit donc les variations de pression. Cependant, l'ouvrant interieur 9 est normalement conçu à cet ef fet et il n'est pas nécessaire que l'ouvrant exterieur 10 soit renforcé. Parallelement, la circulation de l'air dans la lame 12 est très limitée de sorte que les échanges thermigues entre l'extérieur et la lame d'air 12 sont egalement très limités, la fermeture 1 (ouvrant intérieur 9, ouvrant extérieur 10, lame d'air 12) se comportant comme une fermeture isolante au plan thermique.

Un joint d'étanchéité à l'air 17 est interposé entre d'une part l'ouvrant extérieur 10 et d'autre part les montants 13 et la traverse haute 14. Ce joint d'étanchéité 17 est actif lorsque l'ouvrant extérieur 10 est en position de fermeture.

Le joint d'étanchéité 17 est par exemple associé rigidement aux montants 13 et la traverse haute 14.

Le passage d'air 16 résulte de ce que le bord horizontal inférieur de l'ouvrant exterieur 10 en position de fermeture est legerement écarté de la traverse basse 15, cet écartement étant, pour une fenêtre, de l'ordre du centimètre, préférentiellement de l'ordre de 5 mm.

Suivant l'invention, les montants 13 et la traverse haute 14 comportent des moyens 19 de recueil, canalisation, circulation de l'eau d'infiltration à la jonction 20 entre châssis 7 et le pourtour extérieur de la croisée notamment le parement 5. Ces moyens 19 sont associés à des moyens d'évacuation 21 de l'eau d'infiltration.

Les montants 13 et la traverse haute 14 comportent une barriere d'étanchéité 22 pour l'eau d'infiltration en vue d'éviter que celle-ci ne mouille, par capillarité, le matériau d'isolation 6.

Les montants 13 et la traverse haute 14 comportent des moyens d'appui 23 de l'ouvrant extérieur 10 en position de fermeture.

Les montants 13 et la traverse haute 14 comportent des moyens 24 de fixation du joint d' étanchéité 17.

Les montants 13 et la traverse haute 14 comportent chacun, au moins vers l'extérieur E, un profilé 25 ayant en section droite transversale, la forme générale d'un U combiné à une équerre.

Ce profilé 25 fait en soi partie de l'invention.

Les montants 13 et la traverse haute 14 peuvent ne comporter que le profilé 25 ou comporter outre le profilé 25 des pièces 26, par exemple en bois, ne faisant pas partie en soi de l'invention, par exemple connues en soi. En particulier, les pièces 26 constituent les pièces d'un châssis dormant conventionnel pour un ouvrant intérieur 9. Dans ce cas, les pièces 26 sont associées à la maçonnerie 4 au moyen d' équerres 27 prévues à cet effet.

Le profilé 25 est rigide et réalisé par exemple en métal protégé contre la corrosion ou éventuellement en matière plastique.

Le profilé 25 comporte donc d'une part un U ayant une aile extérieure 28, une âme 29, une aile intérieure 30, définissant une cuvette 31 et d'autre part, une équerre ayant une première aile 32 substantiellement à l'aile intérieure 30 et dirigée du côté opposé à celle-ci et une seconde aile 33 dirigée du côté opposé à 1'âme 29. L'aile extérieure 28 comporte un repli vertical 60 interne.

Préferentiellement, l'aile intérieur 30 est reliée par son bord libre au bord libre à la première aile 32 par un pli 34 définissant avec les ailes 30 et 32 un logement 35.

Les moyens 19 de recueil, canalisation, circulation sont constitués par la cuvette 31 dans laquelle vient se placer du côté de l'aile 28, le parement 5.

La barrière d'étanchéité 22 est constituée par l'aile intérieure 30, éventuellement la première aile 32.

Les moyens d'appui 23 sont constitués par le tronçon de la première aile 32 saillant de l'âme 29. Ces moyens d'appui 23 servent aussi de moyens d'appui pour le joint 17 dont les moyens de fixation 24 sont constitués par le logement 35.

A chacune de ses extrémités, le profilé 25b de la traverse haute 14 se prolonge au droit du profilé 25a du montant 13 correspondant. L'âme 29b du profilé 25b de la traverse haute 14 est percée au noins d'un trou 36 en communication avec la cuvette 31 a du profilé 25a du montant 13 associé pour permettre le passage de l'eau d'infiltration depuis la traverse haute 14 vers le montant 13. Le trou 36 comporte un rebord ou enfoncement 46 permettant à l'eau située dans la cuvette 31 b de se diriger correctement vers la cuvette 31 a.

L'extrémité inférieure du profilé 25 d'un montant 13 n'est pas associé de façon hermétique à la traverse basse 15 afin de permettre le passage entre eux par capillarité, de l'eau d'infiltration provenant de ce montant 13.

La traverse basse 15 comporte un profilé 37 ayant une âme principale 38 inclinée vers le bas de l'intérieur vers l'extérieur, placée en regard de l'âme 29 et de l'aile 33 de la traverse haute 14; une aile 39, dirigée vers le bas, sur son bord libre inférieur et extérieur 40; deux ailes 41, 42 dirigées vers le bas et sur sa face inférieure, correspondant aux ailes 28 et 30, avec lesquelles cooperent le parement 5. Préférentiellement, l'aile interne 42 est repliée à son extrémité libre vers l'aile externe 41. L'aile 39 est écartée vers l'extérieur de l'aile 41, donc du parement 5.

L'âme principale 38 est, sur sa face supérieure dépourvue de saillie susceptible d'empêcher la descente de l'eau d'infiltration. A chacune de ses extrémités, le profilé 37 comporte un retour 43 dirigé verticalement et vers le haut, au droit de 1'âme 38. Ces retours 43 sont appliqués sur les ailes 28, 30 du profilé 25 du montant 13 correspondant, afin de constituer les moyens d'évacuation 21.

Préférentiellement, l'aile 28 est repliée sur ellememe vers l'intérieur de la cuvette 31.

La seconde aile 33 se prolonge et comporte préférentiellement un retour 45 constituant une troisième aile. Les première deuxième et troisieme ailes 32, 33 et 45 constituent un U. Le profilé 25 peut être associé à la pièce 26 correspondant, sur sa face extérieure, par le retour 45, au moyen de vis ou similaires.

Le joint d'étanchéité 17 est par exemple du type comportant un corps 46, logé dans le logement 35, une aile 47 venant en prolongement du corps 46 et un retour 48 formant avec l'aile 47, à l'état passif, un V et pouvant être au contraire appliqué sur l'aile 47 à l'état actif.

Naturellement, on conçoitque le profilé 25 peut etre plus complexe, integrant en tout ou partie la pièce 26.

Suivant l'invention, le parement 5 est loges dans la cuvette 31 sans nécessiter impérativement un blocage positif ou une étanchéité à l'eau positive.

Les profilés 25 des montants 13 et de la traverse haute 14 sont par exemple similaires et associés l'un à l'autre par des vis 44 ou similaires (voir figure 4).

Les profilés 25 de la traverse haute 14 et éventuellement les profilés des montants et de la traverse basse peuvent comporter des lumières 51 situées sur l'aile externe 28 permettant à l'eau en excès de s' évacuer vers l'extérieur et évitant un reflux de l'eau vers l'isolant 6.

Selon l'invention, le profilé 25 peut être constitué d'une seule pièce ou de plusieurs pièces. Une première piece 52 a la forme d'un U comportant une première aile 53 externe et une seconde aile 54 interne munie d'un retour d'aile intérieur 55. L'âme 57, l'aile externe 53 et l'aile interne 54 forment la cuvette 31. Une seconde pièce 56 ayant la forme d'un U vient se placer contre la première pièce 52,1'âme 57 de la première pièce 52 étant superposée et coplanaire à l'âme 58 de la seconde pièce 58 et rigidement fixée à celle-ci par tous moyens. L'aile externe 59 de la seconde pièce 56 comporte un repli vertical 80 dirigé vers l'intérieur de la seconde pièce 58 formant un intervalle dans lequel vient se placer la branche 53 de la première pièce 52. La première pièce 52 a son àme 57 qui est percée d'un trou 36 à sa partie extrême destinée à être placée en regard de la cuvette 31 du montant vertical 43.

Le parement 5 qui en soi ne fait pas partie de l'invention peur être enduit épais ou mince placé sur un treillis métallique ou plastique. La liaison de ce treillis avec le profilé 25 selon l'invention doit être suf fisamment bonne pour éviter des fissures de l'enduit Selon l'invention, on prévoit un second profilé 61 solidaire du profilé 25, ayant en section transversale droite, la forme sensiblement d'un S. Les deux branches 62 et 63 du profilé 61 sont élastiquement déformables. Entre une branche externe 62 du profilé 61 et le corps 64 intermédiaire, vient s'enclenchar le repli 60 du profilé 24. Entre la seconde branche interne 63 et le corps 64 du profilé 61 vient s'enclencher le bord externe du treillis 64 servant de support à l'enduit constituant le parement 5. Un joint 65 est situé entre le repli 60 et le parement 5.

Dans le cas d'un parement 5 constitué par un bardage en ardoises ou tuiles de 'fibro-ciment" ou d'une véture constituée de grandes plaques d'aluminium, le profile 61 n'est pas enclenché avec le profilé 29, les parements 5 étant introduit dans la cuvette 31.

Par ailleurs, on prévoit des moyens de rigidification 49 de la liaison entre les profilés de la travers et du montant. Ces moyens de rigidification 49 sont plus particulierement constitués par une équerre, de préférence métallique, comportant des moyens de fixation 50 avec des profilés.

## Revendications

Revendications de brevets.
1.- Fermeture pour croisée ménagée dans un panneau (3) comportant un parement extérieur (5) ladite fermeture (1) comportant un chàssis dormant(7), un ouvrant intéricur(9) et éventuellement un ouvrant extérieur(10), caractérisée par le fait que les montants (13) et la traverse haute (14) comportent des moyens (19) de recueil, canalisation, circulation de l'eau d'infiltration à la jonction (20) du châssis dormant (7) et du parement (5) les dits moyens (19) étant associés à des moyens (21) d'évacuation vers l'extérieur de cette eau d'infiltration appartenant à la traverse basse (15).

2.- Fermeture pour croisée suivant la revendication 1, comportant un ouvrent extérieur (10) caractérisée par le fait que l'ouvrant extérieur (10), dans sa position de fermeture est associé de façon au moins substantiellement hermétique à l'air avec les montants (13) et la traverse haute (14) du châssis (17) et de façon non hermétique à l'air et à passage limité avec la traverse basse (15).

3.- Fermeture pour croisée suivant l'une quelconque des revendications 1 et 2, caractérisée par le fait qu'elle comporte un joint d'étanchéité (17) interposé entre d'une part l'ouvrant extérieur (10) et d'autre part des montants (13) et la traverse haute (14) du châssis dormant (7), actif lorsque l'ouvrant extérieur (10) est dans sa position de fermeture.

4.- Fermeture pour croisée suivant l'une quelconque des revendications 1 à 3, caractérisée par le fait que le joint d'étanchéité (17) est associé rigidement aux montants (13) et à la traverse haute (14).

5.- Fermeture pour croisée selon l'une quelconque des revendications 1 à 4, caractérisée par le fait que le montant (13) et la traverse haute (14) comportent une barrière d'étanchéité (22) pour l'eau d'infiltration en vue d'éviter que celle-ci ne mouille par capillarité le matériau d'isolation (6).

6.- Fermeture pour croisée selon l'une quelconque des revendications 1 à 5, caractérisée par le fait que les montants (13) et la traverse haute (14) comportent des moyens d'appui (23) de l'ouvrant extérieur (10).

7.- Fermeture pour croisée selon l'une quelconque des revendications 1 à 6, caractérisée par le fait que les montants (13) et la traverse haute (14) comportent des moyens de fixation (24) du joint d'étanchéité (17).

8.- Fermeture pour croisée selon l'une quelconque des revendications 1 à 7, caractérisée par le fait que les montants (13) et la traverse haute (14) comportent chacun, au moins vers l'extérieur, un profilé (25) ayant en section droite transversale la forme generale d'un double U.

9.- Fermeture pour croisée selon l'une quelconque des revendications 1 à 8, caractérisée par le fait que le premier U comporte un aile extérieure (28) une âme (29), une aile intérieure (30) définissant une cuvette (31) de logement du parement (5); le deuxième U comporte une première aile (32) substantiellemcnt parallele à l'aile intérieure (30) et dirigée du côté opposé à celle-ci, et une seconde aile (33) dirigée du côté opposé à 1' âme (29), l'aile extérieure (28) comportant un repli (60) vertical interne.

10.- Fermeture pour croisée selon l'une quelconque des revendications 1 à 9, caractérisée par le fait que l'aile intérieure (30) du premier U et la première aile (32) du deuxième U sont reliées par un pli (34) définissant avec les deux ailes (30), (32) un logement (35) constituant les moyens de fixation (24) du joint (17).

11.- Fermeture pour croisée l'une quelconque des revendications 1 à 10, caractérisée par le fait que les moyens (19) de recueil, canalisation, circulation sont constitués par la cuvette (31).

12.- Fermeture pour croisée selon l'une quelconque des revendications 1 à 11, caractérisée par le fait que la barriere d'étanchéité (22) est constituée par l'aile (30) éventuellement l'aile (32).

13.- Fermeture pour croisée suivant l'une quelconque des revendications 1 à 12, caractérisée par le fait que les moyens d'appui (23) sont constitués par le tronçon de l'aile (32) saillant de l'âme (29).

14.- Fermeture pour croisée suivant l'une quelconque des revendications 1 à 13, caractérisée par le fait qu'à chacune de ses extrémités le profilé (25) de la traverse haute (14) se prolonge au droit du profilé (25) du montant (13) correspondant, 1'âme (29) du profilé (25) de la traverse haute (14) étant percé d'au moins un trou (38) muni d'un enfoncement (48) en communication avec la cuvette (31) du profilé (25) du montant (13) correspondant pour permettre la circulation et le passage de l'eau d'infiltration depuis la traverse haute (14) vers ce montant (13).

15.- Fermeture pour croisée selon l'une quelconque des revendications 1 à 14, caractérisée par le fait que l'extrémité inférieure du profilé (25) constituant chaque montant (13) n'est pas associée de façon hermétique à la traverse basse (15) afin de permettre le passage entre eux, par capillarité, de l'eau d'infiltration provenant de ce montant (13), la traverse basse (15) comportant un profilé (37) ayant une âme (38) inclinée vers le bas et l'extérieur, dépourvue sur sa face supérieure de saillie et comportant à chacune de ses extrémités un retour (43) sur lequel sont appliquées les ailes (28,30) du profilé (25) du montant (13) correspondant, afin de constituer les moyens d'évacuation (21), l'aile (28) comportant éventuellement des lumières (51) permettant à 1,eau en excès de s' évacuer vers l'extérieur.

16.- Fermeture pour croisée selon l'une quelconque des revendications 1 à 15, caractérisée par le fait que la seconde aile (33) se prolonge et comporte un retour (45) pour la fixation à une pièce (26) du châssis dormant(7).

17.- Fermeture pour croisée selon l'une quelconque des revendications 1 à 9 et 11 à 16, caractérisée par le fait que le profilé (25) est constitué d'une première pièce (52) en forme d'U comportant une aile externe (53), une aile interne (54), une âme (57) formant la cuvette (31), d'une seconde pièce (56) en forme d'U, comportant une ailé externe (59) munie d'un repli (80) vertical interne, une âme (58) fixée rigidement, superposée et coplanaire avec 1'âme (57) de la première pièce (52).

18.- Fermeture pour croisée selon l'une quelconque des revendications 1 à 17, caractérisée par le fait que le profilé (25) est solidaire d'un second profilé (81) ayant sensiblement en section transversale droite, la forme d'un S, le repli (80) du profilé (25) venant s,enclencher entre une branche externe (62) et le corps (64) du profilé (61 ), le bord externe d'un treillis (64) servant de support au parement (5) venant s'enclencher entre la seconde branche interne (83) et le corps (84) du profilé (61).

## Patentansprüche

1. Fenster- oder Türrahmen, der in einer mit einer Außenver-blendung (5) versehenen Füllung (3) aufgenommen ist und der einen ortsfesten Rahmen (7), einen Innenflügel (9) und ggf. einen Außenflügel (10) aufweist, dadurch gekennzeichnet, daß die Zargen (13) und die obere Traverse (14) Mittel (19) zum Sammeln, Kanalisieren, Zirkulieren von Sickerwasser zu der Verbindung (20) des ortsfesten Rahmens (7) und der Verblendung (5) aufweist, wobei die genannten Mittel (19) mit der unteren Traverse (15) zugehörigen Mitteln zum Ableiten dieses Sickerwasser nach außen verbunden sind.

2. Fenster- oder Türrahmen nach Anspruch 1, mit einem Außen-flügel (10), dadurch gekennzeichnet, daß der Außenflügel (10) in seiner Schließstellung mit den Zargen (13) und der oberen Traverse (14) des Rahmens (7) zumindest im wesentlichen luftdicht und mit der unteren Traverse (15) nicht luftdicht und über einen begrenzten Durchgang verbunden ist.

3. Fenster- oder Türrahmen nach einem der Ansprüche 1 und 2, dadurch gekennzeichnet, daß er eine Dichtverbindung (17) aufweist, die zwischen einerseits dem Außenflügel (10) und andererseits der Zarge (13) und der oberen Traverse (14) des ortsfesten Rahmens (7) angeordnet ist und die dann zur Wirkung kommt, wenn der Außenflügel (10) in seiner Schließstellung ist.

4. Fenster- oder Türrahmen nach einem der Ansprüche 1 bis 3, dadurch gekennzeichnet, daß die Dichtverbindung (17) mit den Zargen (13) und der oberen Traverse (14) fest verbunden ist.

5. Fenster- oder Türrahmen nach einem der Ansprüche 1 bis 4, dadurch gekennzeichnet, daß die Zarge (13) und die obere Traverse (14) eine Abdichtbarriere (22) für das Sickerwasser aufweisen, um ein Feuchtwerden durch die Kapillarwirkung des Isoliermaterials (6) zu verhindern.

6. Fenster- oder Türrahmen nach einem der Ansprüche 1 bis 5, dadurch gekennzeichnet, daß die Zargen (13) und die obere Traverse (14) Stützmittel (23) für den Außenflügel (10) aufweisen.

7. Fenster- oder Türrahmen nach einem der Ansprüche 1 bis 6, dadurch gekennzeichnet, daß die Zargen (13) und die obere Traverse (14) Befestigungsmittel für die Dichtverbindung (17) aufweisen.

8. Fenster- oder Türrahmen nach einem der Ansprüche 1 bis 7, dadurch gekennzeichnet, daß die Zargen (13) und die obere Traverse (14) jeweils zumindest nach außen hin ein Profil (25) aufweisen, das im Querschnitt gesehen die allgemeine Form eines doppelten U aufweist.

9. Fenster- oder Türrahmen nach einem der Ansprüche 1 bis 8, dadurch gekennzeichnet, daß das erste U einen Außenschenkel (28), einen Steg (29), einen Innenschenkel (30) aufweist, die eine Rinne (31) zur Aufnahme der Verblendung (5) bilden, und daß das zweite U einen ersten Schenkel (32), der im wesentlichen parallel zum Innenschenkel (30) verläuft und zu diesem entgegengerichtet ist, und einen zweiten Schenkel (33), der dem Steg (29) entgegengerichtet ist, aufweist, wobei der Außenschenkel (28) einen inneren vertikalen Falz (60) besitzt.

10. Fenster- oder Türrahmen nach einem der Ansprüche 1 bis 9, dadurch gekennzeichnet, daß der innere Schenkel (30) des ersten U und der erste Schenkel (32) des zweiten U über einen Falz (34) miteinander verbunden sind, der mit den beiden Schenkeln (30, 32) eine Aufnahme (35) begrenzt, die das Befestigungsmittel (24) für die Verbindung (17) bildet.

11. Fenster- oder Türrahmen nach einem der Ansprüche 1 bis 10, dadurch gekennzeichnet, daß die Mittel (19) zum Sammeln, Kanalisieren, Zirkulieren durch die Rinne (31) gebildet sind.

12. Fenster- oder Türrahmen nach einem der Ansprüche 1 bis 11, dadurch gekennzeichnet, daß die Dichtbarriere (22) durch den Schenkel (30) und ggf. den Schenkel (32) gebildet ist.

13. Fenster- oder Türrahmen nach einem der Ansprüche 1 bis 12, dadurch gekennzeichnet, daß die Stützmittel (23) durch den Abschnitt des Schenkels (32), der den Steg (29) überragt, gebildet sind.

14. Fenster- oder Türrahmen nach einem der Ansprüche 1 bis 13, dadurch gekennzeichnet, daß sich das Profil (25) der oberen Traverse (14) bis zu jedem seiner Enden rechtwinklig zum Profil (25) der betreffenden Zarge (13) fortsetzt, wobei der Steg (29) des Profiles (25) der oberen Traverse (14) mit mindestens einem Loch (36) durchbohrt ist, das mit einer Verstärkung (48) in Verbindung mit der Rinne (31) des Profils (25) der betreffenden Zarge (13) versehen ist, um die Zirkulation und den Durchgang des Sickerwassers von der oberen Traverse (14) zu dieser Zarge (13) zu ermöglichen.

15. Fenster- oder Türrahmen nach einem der Ansprüche 1 bis 14, dadurch gekennzeichnet, daß das untere Ende des Profils (25), das jede Zarge (13) bildet, mit der unteren Traverse (15) nicht luftdicht verbunden ist, um den Durchgang des Sickerwassers, das von dieser Zarge kommt, zwischen ihnen durch Kapillarwirkung zu ermöglichen, wobei die untere Traverse (15) ein Profil (37) besitzt, das einen Steg (38) aufweist, der nach unten und außen geneigt ist, der über seiner oberen Fläche keinen Vorsprung besitzt und der an jedem Ende eine Hochbiegung (43) aufweist, über der die Schenkel (28, 30) des Profils (25) der betreffenden Zarge (13) angeordnet sind, so daß die Mittel zum Ablaufen (21) gebildet sind, wobei der Schenkel (28) ggf. Luftlöcher (51) aufweist, durch die überschüssiges Wasser nach außen ablaufen kann.

16. Fenster- oder Türrahmen nach einem der Ansprüche 1 bis 15, dadurch gekennzeichnet, daß der zweite Schenkel (33) sich fortsetzt und eine Umbiegung (45)-zum Befestigen eines Teils (26) des ortsfesten Rahmens (7) aufweist.

17. Fenster- oder Türrahmen nach einem der Ansprüche 1 bis 9 und 11 bis 16, dadurch gekennzeichnet, daß das Profil (25) mit einem ersten Teil (52) in Form eines U, das einen äußeren Schenkel (53), einen inneren Schenkel (54) und einen Steg (57) aufweist, die die Rinne (31) bilden, und mit einem zweiten Teil (56) in Form eines U versehen ist, das einen äußeren Schenkel (59), der mit einem inneren vertikalen Falz (60) versehen ist, und einen fest angeordneten Steg (58) aufweist, der den Steg (57) des ersten Teils (52) überragt und mit diesem in einer Ebene liegt.

18. Fenster- oder Türrahmen nach einem der Ansprüche 1 bis 17, dadurch gekennzeichnet, daß das Profil (25) mit einem zweiten Profil (61) fest verbunden ist, das im Querschnitt gesehen etwa die Form eines S besitzt, wobei der Falz (60) des Profils (25) sich zwischen einem äußeren Abschnitt (62) und dem Körper (64) des Profils (61) einhakt und der äußere Rand eines Gitters (64'),das als Träger für die Verblendung (59 dient, sich zwischen dem zweiten inneren Abschnitt (63) und dem Körper (64) des Profils (61) einhakt.

## Claims

1. A window closing device mounted in a panel (3) comprising an outer facing (5), the said closing device comprising a fixed f rame. an inner opening leaf (9) and optionally an outer opening leaf (10), characterised in that the posts (13) and the upper crosspiece (14) comprise means (19) for collecting, channelling and circulating the seepage water at the joint (20) of the fixed frame (7) and facing (5), the said means (19) being associated with means (21) for evacuating the said seepage water outside and forming part of the lower crosspiece (15).

2. A window closing device according to claim 1, comprising an outer opening leaf (10), characterised in that. in the closed position, the outer opening leaf (10) is arranged so as to be substantially airtight with the posts (13) and the upper crosspiece (14) of the frame (17), and non-airtight with restricted passage in respect of the lower crosspiece (15).

3. A window closing device according to either of claims 1 and 2. characterised in that it comprises a sealing joint (17) which is interposed between the outer opening leaf (10), on the one hand, and the posts (13) and the upper crosspiece (14) of the fixed frame (7) on the other, and which operates when the outer opening leaf (10) is in the closed position.

4. A window closing device according to any one of claims 1 to 3, characterised in that the sealing joint (17) is associated rigidly with the posts (13) and the upper crosspiece (14).

5. A window closing device according to any one of claims 1 to 4, characterised in that the post (13) and the upper crosspiece (14) comprise a sealing barrier (22) for the seepage water, in order to prevent the insulating material (6) from becoming wet as a result of capillary attraction.

6. A window closing device according to any one of claims 1 to 5, characterised in that the posts (13) and the upper crosspiece (14) comprise support means (23) for the outer opening leaf (10).

7. A window closing device according to any one of claims 1 to 6, characterised in that the posts (13) and the upper crosspiece (14) comprise securing means (24) for the sealing joint (17).

8. A window closing device according to any one of claims 1 to 7, characterised in that the posts (13) and the upper crosspiece (14) each comprise, at least on the outside, a section (25) having the general shape of a double U in transverse vertical section.

9. A window closing device according to any one of claims 1 to f3, characterised in that the first U comprises an outer projection (28), a web (29), an inner projection (30), defining a channel (31) for housing the facing (5); the second U comprises a first projection (32) substantially parallel to the inner projection (30) and guided from the opposite side thereto, and a second projection (33) guided f rom the opposite side to the web (29), the outer projection (28) comprising an inner vertical fold (60).

10. A window closirq device according to any one of claims 1 to 9; characterised in that the inner projection (30) of the first U and :,:¡e first projection (32) of the second U are connected via a fold (34) defining with the two projections (30), (32) a housing (35) comprising the securing means (24) of the joint (17).

11. A window closing device according to any one of claims 1 to 10, characterised in that the collecting, channelling and circulating means (19) comprise the channel (31).

12. A window closing device according to any one of claims 1 to 11, characterised in that the sealing barrier (22) comprises the projection (30), and optionally the projection (32).

13. A window closing device according to any one of claims 1 to 12, characterised in that the support means (23) comprise the projecting section (32) which extends from the web (29).

14. A window closing device according to any one of claims 1 to 13, characterised in that, at each of its ends, the section (25) of the upper crosspiece (14) extends at right angles with the section (25) of the corresponding post (13), the web (29) of the section (25) of the upper crosspiece (14) being pierced by at least one hole (36) provided with a recess (4B) in communication with the channel (31) of the section (25) of the corresponding post (13), so as to allow the circulation and passage of the seepage water from the upper crosspiece (14) to the said post (13).

15. A window closing device according to any one of claims 1 to 14, characterised in that the lower end of the section (25) comprising each post (13) is not associated hermetically with the lower crosspiece (15), so as to allow the seepage water which comes from the said post (13), to pass between them by capillary action, the lower crosspiece (15) comprising a section (37) having a web (38) which is inclined downwards and outwards, lacking a projection on its upper face and comprising at each of its ends a return (43) on which the projections (28, 30) of the section (25) of the corresponding post (13) abut, so as to comprise evacuation means (21), the projection (2B) comprising optionally slots (51) which allow the excess water to be evacuated outside.

16. A window closing device according to any.one of claims 1 to 15, characterised in that the second projection (33) is extended, and comprises a return (45), for fixing to one part (26) of the fixed frame (7).

17. A window closing device according to any one of claims 1 to 9 and 11 to 16, characterised in that the section (25) comprises a first member (52) in the shape of a U comprising an outer projection (53), and optionally an inner projection (54), a web (57) forming the channel (31), a second member (56) in the shape of a U comprising an outer projection (59) provided with an inner vertical fold (60), a web (58) being fixed rigidly and being superimposed and coplanar with respect to the web (57) of the first member (52).

18. A window closing device according to any one of claims 1 to 17, characterised in that the section (25) is integral with a second section (61) being substantially S-shaped in vertical transverse section, the fold (60) of the section (25) interlocking between an outer branch (62) and the body (64) of the section (61), the outer edge of a truss (64) acting as a support for the facing (5), interlocking between the second inner branch (63) and the body (64) of the section (61).
